# EUROPÄISCHE PATENTSCHRIFT

(11) **EP 2 111 984 B1**
(45) Veröffentlichungstag und Bekanntmachung des Hinweises auf die Patenterteilung: **28.09.2011**
(21) Anmeldenummer: 09005259.8
(22) Anmeldetag: 09.04.2009
(51) Int. Cl.: B41F 7/26

(54) **Druckmaschine**
Printing press
Presse

(30) Priorität: 22.04.2008 DE 102008001318
(43) Veröffentlichungstag der Anmeldung: 28.10.2009
(73) Patentinhaber: manroland AG, 63075 Offenbach (DE)
(72) Erfinder: Hummel, Peter, Dipl.-Ing., 63069 Offenbach (DE); Ortner, Robert, Dipl.-Ing., 63755 Alzenau (DE)
(74) Vertreter: Stahl, Dietmar

(56) Entgegenhaltungen:
- EP-A- 0 699 524
- EP-A- 1 593 498
- EP-A2- 1 759 839
- GB-A- 2 328 903

## Beschreibung

Die Erfindung betrifft eine Druckmaschine nach dem Oberbegriff des Anspruchs 1.

Aus dem Stand der Technik, nämlich aus der EP 0 812 683 A1, ist eine Bogendruckmaschine mit mehreren Druckwerken bekannt, wobei jedes der Druckwerke einen Gegendruckzylinder, einen auf dem Gegendruckzylinder abrollenden Gummizylinder, einen auf dem Gummizylinder abrollenden Formzylinder sowie ein Farbwerk und ein Feuchtwerk umfasst. Bei der dort offenbarten Bogendruckmaschine werden die Gegendruckzylinder, die Gummizylinder, die Farbwerke sowie die Feuchtwerke der Druckwerke von einem Hauptantrieb angetrieben. Den Formzylindern der Druckwerke sind hingegen Eigenantriebe bzw. Direktantriebe zugeordnet, welche die Formzylinder entkoppelt vom Hauptantrieb der Druckmaschine eigenmotorisch antreiben. Unter Fortdruckbedingungen der Druckwerke werden nach diesem Stand der Technik die Gegendruckzylinder, die Gummizylinder, die Farbwerke sowie die Feuchtwerke der Druckwerke vom Hauptantrieb angetrieben, die Formzylinder der Druckwerke werden hingegen von den jeweiligen Direktantrieben angetrieben, und zwar synchronisiert zum Hauptantrieb.

An einer solchen Druckmaschine, deren Formzylinder im Fortdruckbetrieb mit Hilfe von den Formzylindern zugeordneten Direktantrieben angetrieben werden, können sich Druckqualitätsstörungen ausbilden, die durch Drehmomentschwankungen im entsprechenden Druckwerk verursacht werden. Es besteht daher ein Bedarf an einer Druckmaschine, mit Hilfe dessen durch Drehmomentschwankungen verursachte Druckqualitätsstörungen vermieden werden können.

EP-A-0 699 524 offenbart verschiedene Antriebsprinzipien für eine Offsetdruckmaschine mit Druckwerken nach dem Prinzip Gummi-Gummi, wobei ein Druckwerk mit einem Gegendruckzylinder ein Dreizylinderdruckwerk bilden kann.

EP-A-1759839 offenbart eine Bogendruckmaschine mit mehreren Druckwerken, wobei jedes Druckwerk einen Formzylinder, einen Gummizylinder, einen gegendruckzylinder sowie ein Farb- und Feuchtwerkaufweist, wobei lediglich der formzylinder eigenmotorisch von einen demselben zugeordnenten direktantrieb im Fortdruckbetrieb antreibbar ist, wahrend der gummi-, der gegendruckzylinder sowie der Farb- und feuchtwerk von einem Hauptantrieb der Druckmaschine unter Fortdruckbedingungen antreibbar sind.

Nach einem ersten Aspekt kann jeder Zylinder eines Druckwerks von einem separaten Elektromotor angetrieben werden. Nach einem zweiten Aspekt ist nur ein Zylinder mit einem Elektromotor antriebsseitig verbunden und die weiteren Zylinder sind untereinander mittels Räderzug verbunden.

In einer Weiterbildung kann ein Feuchtreiber eines Feuchtwerks mit einem Elektromotor antriebsseitig gekoppelt sein.

Hiervon ausgehend liegt der vorliegenden Erfindung das Problem zugrunde eine neuartige Druckmaschine zu schaffen.

Dieses Problem wird durch eine Druckmaschine gemäß Anspruch 1 gelöst. Erfindungsgemäß ist dem Feuchtwerk ein separater Direktantrieb zugeordnet, der das Feuchtwerk im Fortdruckbetrieb eigenmotorisch und damit unabhängig vom Hauptantrieb sowie vom Direktantrieb des Formzylinders antreibt.

Mit der hier vorliegenden Erfindung wird vorgeschlagen, den Feuchtwerken der Druckwerke jeweils einen separaten Direktantrieb zuzuordnen. Im Fortdruckbetrieb wird dann ein Feuchtwerk von dem demselben zugeordneten Direktantrieb eigenmotorisch angetrieben. In diesem Fall besteht dann keine mechanische Antriebverbindung über Zahnräder zwischen dem Farbwerk und dem Formzylinder sowie Gummizylinder des jeweiligen Druckwerks, sodass eine Rückwirkung des Feuchtwerkantriebs auf die Zylinder des Druckwerks vermieden werden kann. Hierdurch können Drehmomentschwankungen im Druckwerk vermieden werden, sodass Druckqualitätsstörungen durch Drehmomentschwankungen eliminiert werden können.

Nach einer vorteilhaften Weiterbildung der Erfindung ist auch dem Farbwerk der Druckwerke jeweils mindestens ein separater Direktantrieb zugeordnet, der das Farbwerk im Fortdruckbetrieb eigenmotorisch und damit unabhängig vom Hauptantrieb sowie vom Direktantrieb des Formzylinders antreibt. Dann, wenn nicht nur dem Feuchtwerk sondern auch dem Farbwerk der Druckwerke jeweils ein separater Direktantrieb zugeordnet ist, können auch Rückwirkungen des Farbwerkantriebs auf die Zylinder des Druckwerks vermieden werden, wodurch durch Drehmomentschwankungen verursachte Druckqualitätsstörungen weiter reduziert werden können.

Bevorzugte Weiterbildungen der Erfindung ergeben sich aus den Unteransprüchen und der nachfolgenden Beschreibung. Ein Ausführungsbeispiel der Erfindung wird, ohne hierauf beschränkt zu sein, an Hand der Zeichnung näher erläutert. Dabei zeigt:
- Fig. 1:: einen stark schematisierten Ausschnitt aus einer erfindungsgemä- β en Druckmaschine im Bereich eines Druckwerks.

Fig. 1 zeigt stark schematisiert ein Druckwerk einer als Bogendruckmaschine ausgebildeten Druckmaschine, wobei das Druckwerk der Fig. 1 einen Formzylinder 1, einen auf dem Formzylinder 1 abrollenden Gummizylinder 2 und einen aus dem Gummizylinder 2 abrollenden Gegendruckzylinder 3 umfasst. Der Formzylinder 1 wird auch als Plattenzylinder und der Gummizylinder 2 als Übertragungszylinder bezeichnet. Neben diesen Zylindern 1, 2 und 3 verfügt das Druckwerk der Fig. 1 weiterhin über ein Farbwerk 4 und ein Feuchtwerk 5. Vom Farbwerk 4 sind Farbauftragwalzen und vom Feuchtwerk 5 ist eine Feuchtauftragwalze gezeigt.

Zumindest der Gegendruckzylinder 3 und der Gummizylinder 2 des Druckwerks der Fig. 1 sind von einem Hauptantrieb 6 antreibbar. Dem Übertragungszylinder 1 ist ein Direktantrieb 7 zugeordnet, um den Formzylinder 1 eigenmotorisch anzutreiben. Bei dem in Fig. 1 gezeigten Druckwerk werden unter Fortdruckbedingungen der Gummizylinder 2, der Gegendruckzylinder 3 sowie das Farbwerk 4 vom Hauptantrieb 6 angetrieben. Der Plattenzylinder 1 wird vom Direktantrieb 7 eigenmotorisch angetrieben, und zwar synchron zum Gummizylinder 2.

Im Sinne der hier vorliegenden Erfindung ist im Feuchtwerk 5 ein separater Direktantrieb zugeordnet, der dass Feuchtwerk 5 unter Fortdruckbedingungen eigenmotorisch und damit unabhängig vom Hauptantrieb 6 der Druckmaschine und vom Direktantrieb 7 des Formzylinders 1 des jeweiligen Druckwerks antreibt. Dabei ist der Direktantrieb 8 des Feuchtwerks 5 vorzugsweise der Feuchtauftragwalze des Feuchtwerks 5 zugeordnet, der dann die Feuchtauftragwalze im Fortdruckbetrieb eigenmotorisch antreibt. Die Feuchtauftragwalze des Feuchtwerks 5 kann dabei vom Direktantrieb 8 derart angetrieben werden, dass die Umfangsgeschwindigkeit der Feuchtauftragwalze entweder der Umfangsgeschwindigkeit des Formzylinders 1 entspricht oder von derselben abweicht.

Bedingt dadurch, dass dem Feuchtwerk 5, insbesondere der Feuchtauftragwalze des Feuchtwerks 5, ein Direktantrieb zugeordnet ist, besteht keine Rückwirkung des Feuchtwerkantriebs bzw. Feuchtauftragwalzenantriebs auf die Zylinder 1, 2 und 3 des Druckwerks. Durch Drehmomentschwankungen verursachte Druckqualitätsstörungen können so reduziert bzw. vermieden werden.

Der Feuchtauftragwalze des Feuchtwerks 5 kann eine Kupplung zugeordnet sein, die im Fortdruckbetrieb zum Auskuppeln der Feuchtauftragwalze und damit des Feuchtwerks 5 vom Hauptantrieb 6 geöffnet ist, die jedoch in einem Notbetrieb geschlossen werden kann, um z. B. bei einem Ausfall des dem Feuchtwerk 5 zugeordneten Direktantriebs 8 das Feuchtwerk 5 vom Hauptantrieb 6 aus antreiben zu können.

Nach einer vorteilhaften Weiterbildung der hier vorliegenden Erfindung kann vorgesehen sein, dass auch dem Farbwerk 4 eines jeden Druckwerks mindestens ein separater Direktantrieb zugeordnet ist, um das Farbwerk 4 im Fortdruckbetrieb eigenmotorisch und damit unabhängig vom Hauptantrieb 6 der Druckmaschine sowie vom Direktantrieb 7 des Formzylinders 1 anzutreiben.

So ist es z. B. möglich, einer Farbauftragwalze des Farbwerks 4 einen separaten Direktantrieb zuzuordnen, der dann die oder jede Farbauftragwalze im Fortdruckbetrieb eigenmotorisch antreibt. Ebenso ist es möglich, einer changierenden Farbreiberwalze einen separaten Direktantrieb zuzuordnen, der dann die Farbreiberwalze im Fortdruckbetrieb eigenmotorisch antreibt. Ebenso kann einer Farbheberwalze ein separater Direktantrieb zugeordnet sein, um im Fortdruckbetrieb die Farbheberwalze eigenmotorisch anzutreiben. Hierdurch ist es möglich, eine Rückwirkung des Farbwerkantriebs auf die Zylinder 1, 2 und 3 des jeweiligen Druckwerks auszuschließen und so durch Drehmomentschwankungen verursachte Druckqualitätsstörungen weiter zu verringern bzw. zu vermeiden. Auch dem Farbwerk 4 kann eine Kupplung zugeordnet sein, die im Fortdruckbetrieb dann, wenn das Farbwerk 4 eigenmotorisch angetrieben wird, geöffnet ist, die hingegen in einem Notbetrieb geschlossen werden kann, um das Farbwerk 4 wieder an den Hauptantrieb 6 der Druckmaschine anzukoppeln.

### Bezugszeichenliste

- 1: Formzylinder
- 2: Gummizylinder
- 3: Gegendruckzylinder
- 4: Farbwerk
- 5: Feuchtwerk
- 6: Hauptantrieb
- 7: Direktantrieb
- 8: Direktantrieb

## Patentansprüche

1. Bogendruckmaschine mit mehreren Druckwerken, wobei jedes Druckwerk einen Gegendruckzylinder (3), einen auf dem Gegendruckzylinder (3) abrollenden Gummizylinder (2), einen auf dem Gummizylinder (2) abrollenden Formzylinder (1), ein Farbwerk (4) und ein Feuchtwerk (5) umfasst, wobei zumindest der Gegendruckzylinder (3) und der Gummizylinder (2) jedes Druckwerks im Fortdruckbetrieb von einem Hauptantrieb (6) der Druckmaschine antreibbar sind, wobei dem Formzylinder (1) jedes Druckwerks zum eigenmotorischen Antrieb desselben ein Direktantrieb (7) zugeordnet ist, der den Formzylinder (1) im Fortdruckbetrieb synchron zum Gummizylinder (2) des jeweiligen Druckwerks antreibt, **dadurch gekennzeichnet, dass** ein separater Direktantrieb (8) des Feuchtwerks (5) einer auf dem Formzylinder (1) abrollenden Feuchtauftragwalze des Feuchtwerks (5) zugeordnet ist, der die Feuchtauftragwalze im Fortdruckbetrieb eigenmotorisch und damit unabhängig vom Hauptantrieb (6) sowie vom Direktantrieb (7) des Formzylinders (1) antreibt.

2. Bogendruckmaschine nach Anspruch 1, **dadurch gekennzeichnet, dass** der Feuchtauftragwalze eine Kupplung zugeordnet ist, die im Fortdruckbetrieb zum Auskuppeln der Feuchtauftragwalze und damit des Feuchtwerks (5) vom Hauptantrieb (6) geöffnet ist, und die In einem Notbetrieb schließbar ist, um das Feuchtwerk (5) an den Hauptantrieb (6) anzukuppeln.

3. Bogendruckmaschine nach einem der Ansprüche 1 bis 2, **dadurch gekennzeichnet, dass** dem Farbwerk (4) mindestens ein separater Direktantrieb zugeordnet ist, der das Farbwerk (4) im Fortdruckbetrieb eigenmotorisch und damit unabhängig vom Hauptantrieb (6) sowie vom Direktantrieb (7) des Formzylinders (1) antreibt.

4. Bogendruckmaschine nach Anspruch 3, **dadurch gekennzeichnet, dass** einer Farbauftragwalze ein separater Direktantrieb zugeordnet ist, der die Farbauftragwalze im Fortdruckbetrieb eigenmotorisch und damit unabhängig vom Hauptantrieb (6) sowie vom Direktantrieb (7) des Formzylinders (1) antreibt.

5. Bogendruckmaschine nach Anspruch 3, **dadurch gekennzeichnet, dass** einer Farbreiberwalze ein separater Direktantrieb zugeordnet ist, der die Farbreiberwalze im Fortdruckbetrieb eigenmotorisch und damit unabhängig vom Hauptantrieb (6) sowie vom Direktantrieb (7) des Formzylinders (1) antreibt.

6. Bogendruckmaschine nach einem der Ansprüche 3 bis 5, **dadurch gekennzeichnet, dass** einer Farbheberwalze ein separater Direktantrieb zugeordnet ist, der die Farbheberwalze im Fortdruckbetrieb eigenmotorisch und damit unabhängig vom Hauptantrieb (6) sowie vom Direktantrieb (7) des Formzylinders (1) antreibt.

## Claims

1. A sheet-fed printing press with several printing couples, wherein each printing couple comprises an impression cylinder (3), a blanket cylinder (2) rolling off the impression cylinder (3), a form cylinder (1) rolling off the blanket cylinder (2), an inking couple (4) and a dampening unit (5), wherein at least the impression cylinder (3) and the blanket cylinder (2) of each printing couple in continuous printing mode can be driven by a main drive (6) of the printing press, wherein the form cylinder (1) of each printing couple is assigned a direct drive (7) for its own motor drive of each printing couple, which synchronously to the blanket cylinder (2) of the respective printing couple drives the form cylinder (1) in continuous printing mode, **characterized in that** a separate direct drive (8) of the dampening unit (5) is assigned to a dampening form roller of the dampening unit (5) rolling off the form cylinder (1), which with its own motor drives the dampening form roller in continuous printing mode and thus independently of the main drive (6) and of the direct drive (7) of the form cylinder (1).

2. The sheet-fed printing press according to Claim 1, **characterized in that** the dampening form roller is assigned a clutch, which in the continuous printing mode for decoupling the dampening form roller and thus the dampening unit (5) from the main drive (6) is opened, and which in an emergency mode can be closed in order to couple the dampening unit (5) to the main drive (6).

3. The sheet-fed printing press according to any one of the Claims 1 to 2, **characterized in that** the inking couple (4) is assigned at least one separate direct drive, which drives the inking couple (4) in continuous printing mode with its own motor and thus independently of the main drive (6) and of the direct drive (7) of the form cylinder (1).

4. The sheet-fed printing press according to Claim 3, **characterized in that** an ink form roller is assigned a separate direct drive, which with its own motor drives the ink form roller in continuous printing mode and thus independently of the main drive (6) and of the direct drive (7) of the form cylinder (1).

5. The sheet-fed printing press according to Claim 3, **characterized in that** an ink oscillator roller is assigned a separate direct drive, which with its own motor drives the ink oscillator roller in continuous printing mode and thus independently of the main drive (6) and of the direct drive (7) of the form cylinder (1).

6. The sheet-fed printing press according to any one of the Claims 3 to 5, **characterized in that** an ink vibrating roller is assigned a separate direct drive, which with its own motor drives the ink vibrator roller in continuous printing mode and thus independently of the main drive (6) and of the direct drive (7) of the form cylinder (1).

## Revendications

1. Machine d'impression de feuilles comportant plusieurs unités d'impression, chaque unité d'impression comprenant un cylindre de contre-pression (3), un cylindre porte-blanchet (2) roulant sur le cylindre de contre-pression (3), un cylindre porte-cliché (1) roulant sur le cylindre porte-blanchet (2), une unité d'encrage (4) et une unité de mouillage (5), au moins le cylindre de contre-pression (3) et le cylindre porte-blanchet (2) de chaque unité d'impression pouvant être entraînés par une commande principale (6) de la machine d'impression, étant associée au cylindre porte-cliché (1) de chaque unité d'impression pour l'entraînement motorisé autonome de celle-ci une commande directe (7) qui entraîne le cylindre porte-cliché (1) en mode d'impression continue de manière synchrone avec le cylindre porte-blanchet (2) de l'unité d'impression respective, **caractérisée en ce qu'**à un rouleau d'application de mouillage roulant sur le cylindre porte-cliché (1) de l'unité de mouillage (5) est associée une commande directe séparée (8) de l'unité de mouillage (5) qui entraîne le rouleau d'application de mouillage en mode d'impression continue en motorisation autonome et ainsi indépendamment de la commande principale (6) et de la commande directe (7) du cylindre porte-cliché (1).

2. Machine d'impression de feuilles selon la revendication 1, **caractérisée en ce qu'**au rouleau d'application de mouillage est associé un coupleur qui est ouvert en mode d'impression continue pour désaccoupler le rouleau d'application de mouillage et ainsi l'unité de mouillage (5) de la commande principale (6) et qui peut être fermé dans un mode de secours pour coupler l'unité de mouillage (5) à la commande principale (6).

3. Machine d'impression de feuilles selon une des revendications 1 à 2, **caractérisée en ce qu'**à l'unité d'encrage (4) est associée au moins une commande directe séparée qui, en mode d'impression continue, entraîne l'unité d'encrage (4) en motorisation autonome et ainsi indépendamment de la commande principale (6) et de la commande directe (7) du cylindre porte-cliché (1).

4. Machine d'impression de feuilles selon la revendication 3, **caractérisée en ce qu'**à un rouleau d'application d'encre est associée une commande directe séparée qui, en mode d'impression continue, entraîne le rouleau d'application d'encre en motorisation autonome et ainsi indépendamment de la commande principale (6) et de la commande directe (7) du cylindre porte-cliché (1).

5. Machine d'impression de feuilles selon la revendication 3, **caractérisée en ce qu'**à un rouleau broyeur d'encre est associée une commande directe séparée qui, en mode d'impression continue, entraîne le rouleau broyeur d'encre en motorisation autonome et ainsi indépendamment de la commande principale (6) et de la commande directe (7) du cylindre porte-cliché (1).

6. Machine d'impression de feuilles selon une des revendications 3 à 5, **caractérisée en ce qu'**à un rouleau preneur d'encre est associée une commande directe séparée qui, en mode d'impression continue, entraîne le rouleau preneur d'encre en motorisation autonome et ainsi indépendamment de la commande principale (6) et de la commande directe (7) du cylindre porte-cliché (1).
